# EUROPÄISCHE PATENTSCHRIFT

(11) **EP 1 155 872 B1**
(45) Veröffentlichungstag und Bekanntmachung des Hinweises auf die Patenterteilung: **19.07.2006**
(21) Anmeldenummer: 00810427.5
(22) Anmeldetag: 17.05.2000
(51) Int. Cl.: B42B 2/02

(54) **Einrichtung für das Einziehen eines Bindefadens in eine Ueberführungsstrecke zwischen einer Fadenspule und einer Nähnadel**
Device for advancing a thread along a route between a bobbin and a needle
Dispositif pour faire avancer un fil dans le parcours entre une bobine et une aiguille

(43) Veröffentlichungstag der Anmeldung: 21.11.2001
(73) Patentinhaber: GRAPHA-HOLDING AG, 6052 Hergiswil (CH)
(72) Erfinder: Stolz, Marcel, 8552 Felben-Wellhausen (DE)

(56) Entgegenhaltungen:
- US-A- 5 248 234
- US-A- 5 771 825

## Beschreibung

Die Erfindung betrifft eine Einrichtung zum Einziehen eines Bindefadens in eine zwischen einer Fadenspule und einer Nähnadelvom Bindefaden durchsetzte Handhabungsorgane aufweisenden Ueberführungsstrecke einer Hefteinheit einer für das falzseitige Binden von aus Druckbogen gebildeten Buchblöcken bestimmten Fadenheftmaschine.

Fadenheftmaschinen der vorbezeichneten Art sind u.a. in den EP - A - 0 537 106, 0 603 126, 0 665 121, 0 832 758 und dem darin gewürdigten Stand der Technik offenbart.

Das Einziehen des Bindefadens auf der Ueberführungsstrecke zwischen Fadenspule und Nähnadel erfolgt durch manuelle Arbeit und mit zangenartigen Hilfsinstrumenten über die verschiedenen, zur Fadensicherung auf der Ueberführungsstrecke angeordneten Handhabungsorgane, wie beispielsweise die Fadenbremse, Fadenklemme Fadenausgleichsvorrichtung, Fadenwächter und Fadenspanner, die die Einzugsarbeit erschweren.

Die US - A - 5 771 825 befasst sich mit einer Stickmaschine zum Besticken von Stickgut, mit einer oberhalb des Stickgutes, nach der Ueberführungsstrecko in einem Stickkopf beweglich gelagerten Nähnadel, wobei der zu verarbeitende Stickfaden durch eine die Auflage eines Stickgutes bildende Stickplatte durchsetzt und so an die Nadelspitze einer Sticknadel gebracht wird, d.h., dass der Stickfaden auf der von der Sticknadel abgewandten Seite des Stickgutes zugeführt und von der von oben nach unten das Stickgut und die Stickplatte durchsetzenden Stiaknadal erfasst und durch die Stickplatte und das Stickgut zurück gezogen wird.

Die vorliegende Erfindung bezweckt eine Vereinfachung des Fadeneinzugs und eine Verkürzung der Einzugszeit an der Ueberführungsstrecke und in der Hefteinheit der Fadenheftmaschine.

Erfindungsgemäss wird diese Aufgabe dadurch gelöst, dass die Ueberführungestrecke durch eine, wenigstens einem den Bindefaden frührenden Handhabungsorgan zugeordneten, für das Einziehen und/oder den Transport des Bindefadens mit einer Druckluftquelle verbindbaren Fadenführung einer Förderleitung ausgebildet ist.
Dadurch wird das Einfädeln und das anschliessende Fördern des Bindefadens an den Handhabungsorganen und/oder den Nähnadeln der betreffenden Ueberführungsstrecken erheblich erleichtert.

Es erweist sich als vorteilhaft, wenn die Fadenführung als eine den Handhabungsorganen und einer Nähnadel jeweils vorgeschaltete Förderleitung ausgebildet ist, in welche wenigstens eine in Förderrichtung mit der Förderleitung einen spitzen Winkel bildende, an die Druckluftquelle angeschlossene Druckluftleitung mündet. Diese konstruktive Massnahme begünstigt den manuellen Vorgang beim Einziehen des Bindefadens an der Ueberführungsstrecke.

Vorzugsweise weist die Förderleitung eine erweiterte Zutrittsöffnung auf und bewirkt dadurch eine Fadenzentrierung und einen leichteren Einzug.

Eine weitere Erleichterung der Einzugsarbeit kann dadurch eintreten, wenn die Druckluftzufuhr durch ein Regelventil veränderbar ist.

Es ist im Zusammenhang mit dem Einfädeln des Bindefadens in die Förderleitungen zweckmässig, wenn die Druckluftzufuhr zu den einzelnen Förderleitungen durch Ventile regulierbar ist.

Weisen einzelne Förderleitungen eine grössere Länge auf, dann ist es zweckdienlich, wenn mehrere Druckluftleitungen an sie angeschlossen werden, die die Förderwirkung begünstigen.

Bei einer langen Förderleitung mit mehreren Druckluftanschlüssen ist es vorteilhaft, wenn der Querschnitt einer Förderleitung sich zum Förderende hin zunehmend erweitert.

Bei einem sich zum Förderende der Förderleitung hin zusehends verjüngenden Förderquerschnitt kann die Geschwindigkeit des Fördermediums erhöht werden.

Da die Handhabungsorgane zwischen Fadenspule und Nähnadel den Bindefaden in der Betriebsstellung in eine von der Ruhelage abweichende resp. willkürliche Lage versetzen bzw. versetzen können, ist es vorteilhaft, wenn die Handhabungsorgane beim Einziehen des Bindefadens in eine Lage versetzbar sind, so dass die Förderleitungen eine in Einziehrichtung wenigstens annähernd geradlinige Ueberführungsstrecke bilden.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine schematische Darstellung der Ueberführungsstrecke für einen Bindefaden in der Einziehstellung,
- Fig. 2: eine schematische Darstellung der Ueberführungsstrecke in einer Betriebsstellung,
- Fig. 3: eine schematische Darstellung an eine Druckluftquelle angeschlossener Förderleitungen und
- Fig. 4: eine Draufsicht auf eine einzelne Förderleitung.

Die Fig. 1 und 2 zeigen eine zwischen einer Fadenspule (nicht ersichtlich) und einer Nähnadel 1 einer Hefteinheit einer Fadenheftmaschine angeordnete Ueberführungsstrecke 2 für einen Bindefaden 3 zum Binden von aus Druckbogen gebildeten Buchblökken, wobei Fig. 1 einen Ausserbetriebszustand und Fig. 2 eine Betriebssituation der erfindungsgemässen Einrichtung zeigen.

In Fig. 2 ist ein Bindefaden 3 in eine einer Hefteinheit zugeordneten Ueberführungsstrecke 2 eingezogen und reicht bis an die Nähnadel 1, die eine zum Einfädeln des Bindefadens 3 vorgesehene Oese aufweist. Die Ueberführungsstrecke 2 weist beginnend an dem der Fadenspule zugewandten Ende eine schematisch dargestellte Fadenbremse 4 auf, die ein Nachlaufen des Bindefadens 3 von der Fadenspule verhindert. Auf die Fadenbremse 4 folgt eine Fadenklemme 5, die zum Spannen des Bindefadens 3 vorgesehen ist, und daran anschliessend folgt eine Fadenausgleichsvorrichtung 6, um die Fadenlänge ausgleichen resp. korrigieren zu können. Weiterhin ist auf der Ueberführungsstrecke 2 ein Fadenwächter 7 vorgesehen, der die Existenz eines Bindefadens 3 in der Ueberführungsstrecke 2 überwacht. Letztlich ist vor der Nähnadel 1 ein Fadenspanner 8 vorgesehen, der auch für den Fadenvorrat eines Nähzykluses' sorgt. All diesen Handhabungsorganen 4 bis 8 ist jeweils eine Förderleitung 9 zugeordnet, die als geschlossener Förderkanal und fadeneintrittsseitig eine erweiterte Zutrittsöffnung 10 aufweist, wie dies die Fig. 3 und 4 zeigen. Ueber die Zutrittsöffnung 10 wird der Bindefaden 3 mit dem vorderen Ende eingefädelt und von da aus mittels der Förderleitung 9 über einen Anschlussstutzen 11 zugeführter Druckluft weitergefördert. Die Anschlussstutzen 11, die einen geringeren Förderquerschnitt als die Förderleitung 9 aufweisen und mit der Förderrichtung T einen spitzen Winkel α bilden, sind den Fig. 3 und 4 entnehmbar. Gemäss Fig. 4 erfolgt die Luftzuführung über den Anschlussstutzen 11 etwa achsial zum Förderquerschnitt einer Förderleitung 9. Der Luftstrom könnte jedoch auch versetzt zum Förderquerschnitt angeordnet sein, sodass eine drallartige Luftströmung entsteht. Die Mündung der Druckluft ist anschliessend an die Zutrittsöffnung 10 einer Förderleitung vorgesehen und bewirkt vor der Mündung einen die Förderung begünstigenden Unterdruck.
Fig. 3 veranschaulicht mehrere nebeneinander an einem Träger 12 befestigte Förderleitungen 9 einer Hefteinheit. Diese Förderleitungen 9, von denen jede einem Handhabungsorgan 4 bis 8 einer Ueberführungsstrecke 2, beispielsweise der Fadenausgleichsvorrichtung 6 zugeordnet resp. vorgeschaltet ist, ist an eine Druckluftleitung 13 einer Druckluftquelle 14 angeschlossen. Jeder Förderleitung 9 ist ein Druckluftleitungsabschnitt 15 zugeordnet, in dem ein Regelventil 16 zur individuellen Luftzufuhr auf die Förderleitungen 9 vorgesehen ist.
Selbstverständlich ist es möglich, die von der Druckluftquelle 14 abgegebene Druckluft, bei geöffneten Regelventilen 16, über ein vorgeschaltetes Regelventil 17 zu steuern bzw. etwa gleichmässig zu verteilen.

Fig. 4 zeigt weiterhin, dass der förderwirksame Querschnitt einer Förderleitung 9 sich zum Förderende hin zunehmend, jedoch stetig verjüngt, sich aber auch erweitern kann, insbesondere dann, wenn die Förderleitung 9 mehrere Anschlussstutzen 11 für die zugeführte Druckluft aufweist. Die Druckluftzufuhr kann auch bei geöffneten Regelventilen 16 über ein Regelventil 17 auf die Förderleitungen 9 verteilt werden, siehe Fig. 3. Zurück zu den Fig. 1 und 2 ist festzustellen, dass die Ueberführungsstrecke 2 aufgrund der unterschiedlich funktionierenden Handhabungsorgane 4 bis 8 zwischen Einzieh- und Betriebslage erheblich abweicht. Insbesondere tritt eine erheblich geänderte Ausrichtung der Handhabungsorgane ein, sodass die Förderleitungen 9, angepasst an die Lageänderungen entsprechend orts-und/oder lageversetzbar ausgebildet sein müssen. Zudem ist es erforderlich, dass die Druckluftleitung 17 und -abschnitte 15 durch Schläuche vorgesehen sind, die Bewegungen der Förderleitungen 9 bei deren Verlagerung kompensieren können. Selbstverständlich können die Förderleitungen 9 auch eine gekrümmte Erstreckungsform aufweisen und an ihren Enden mit den Bindefaden 3 aufnehmenden Umlenkrollen 18 ausgestattet sein, insbesondere dort, wo die Förderleitungen 9 um eine Achse 20 verschwenkbar sind.

## Patentansprüche

1. Einrichtung zum Einziehen eines Bindefadens (3) in eine zwischen einer Fadenspule und einer Nähnadel (1) vom Bindefaden (3) durchsetzte Handhabungsorgane (4 bis 8) aufweisenden Ueberführungsstrecke (2) einer Hefteinheit einer für das falzseitige Binden von aus Druckbogen gebildeten Buchblöcken bestimmten Fadenheftmaschine, **dadurch gekennzeichnet, dass** die Ueberführungsstrecke durch eine, wenigstens einem den Bindefaden (1) führendenHandhabungsorgan (4 bis 8) zugeordneten, für das Einziehen und/oder den Transport des Bindefadens (3) mit einer Druckluftquelle (14) verbindbaren Fadenführung einer Förderleitung (9) ausgebildet ist.

2. Einrichtung nach Anspruch 1, **dadurch gekennzeichnet, dass** in die Fadenführung wenigstens eine in Förderrichtung (T) mit der Förderleitung (9) einen spitzen Winkel bildende, an die Druckluftquelle (14) angeschlossene Druckluftleitung (13) mündet.

3. Einrichtung nach Anspruch 2, **dadurch gekennzeichnet, dass** die Druckluftleitung (13) einen drallartigen Luftstrom bewirkend seitlich versetzt zur Förderleitung (9) in die Fadenführung mündend angeordnet ist.

4. Einrichtung nach Anspruch 2 oder 3, **dadurch gekennzeichnet, dass** die Fadenführung eine erweiterte Zutrittsöffnung (10) aufweist.

5. Einrichtung nach einem der Ansprüche 2 bis 4, **dadurch gekennzeichnet, dass** die Druckluftzufuhr durch ein Regelventil (17) veränderbar ist.

6. Einrichtung nach einem der Ansprüche 1 bis 5, die eine aus mehreren Nähnadeln (1) gebildete Hefteinrichtung aufweist, **dadurch gekennzeichnet, dass** die Druckluftzufuhr an eine Förderleitung (9) der den Nähnadeln (1) zugeordneten Ueberführungsstrecken (2) durch Regelventile (16) veränderbar ist.

7. Einrichtung nach einem der Ansprüche 1 bis 6, **dadurch gekennzeichnet, dass** an einer Förderleitung (9) mehrere Druckluftleitungen (15) verteilt angeordnet sind.

8. Einrichtung nach Anspruch 7, **dadurch gekennzeichnet, dass** der förderwirksame Querschnitt einer Förderleitung (9) sich zum Förderende hin zunehmend erweitert.

9. Einrichtung nach einem der Ansprüche 2 bis 7, **dadurch gekennzeichnet, dass** der förderwirksame Querschnitt der Förderleitung (9) sich zum Förderende hin verjüngt.

10. Einrichtung nach einem der Ansprüche 1 bis 9, wobei die Fadenspule jeweils oberhalb einer Nähnadel (1) angeordnet ist, **dadurch gekennzeichnet, dass** die Handhabungsorgane (4 bis 8) beim Einziehen des Bindefadens (1) versetzbar sind, derart, dass die Förderleitungen (9) eine in Einziehrichtung wenigstens annähernd geradlinige Ueberführungsstrecke (2) bilden.

11. Einrichtung nach einem der Ansprüche 2 bis 10, **dadurch gekennzeichnet, dass** die Förderleitungen (9) orts- und/oder lageversetzbar angeordnet sind.

## Claims

1. Device for threading a binding thread (3) into a transfer line (2), having handling elements (4 to 8) through which the binding thread (3) passes between a bobbin and a sewing needle (1), of a stitching unit of a thread stitching machine intended for the fold-side binding of book blocks formed from printed sheets, **characterized in that** the transfer line is formed by a thread guide of a feed tube (9) that is assigned to at least one handling element (4 to 8) guiding the binding thread (3) and that is connectable to a compressed-air source (14) for the threading-in and/or transport of the binding thread (3).

2. Device according to Claim 1, **characterized in that** at least one compressed-air line (13) connected to the compressed-air source (14) and forming an acute angle with the feed tube (9) in the feed direction (T) communicates with the thread guide.

3. Device according to Claim 2, **characterized in that** the compressed-air line (13) is arranged so that it communicates with the thread guide with a lateral offset with respect to the feed tube (9) that produces a swirling airflow.

4. Device according to Claim 2 or Claim 3, **characterized in that** the thread guide has a flared entry opening (10).

5. Device according to any one of Claims 2 to 4, **characterized in that** the compressed-air supply is variable by means of a control valve (17).

6. Device according to any one of Claims 1 to 5 which has a stitching device made up of a plurality of sewing needles (1), **characterized in that** the compressed-air supply to a feed tube (9) of the transfer lines (2) assigned to the sewing needles (1) is variable by means of control valves (16).

7. Device according to any one of Claims 1 to 6, **characterized in that** a plurality of compressed-air lines (15) are distributed along one feed tube (9).

8. Device according to Claim 7, **characterized in that** the active conveying cross-section of a feed tube (9) grows wider towards the delivery end.

9. Device according to any one of Claims 2 to 7, **characterized in that** the active conveying cross-section of the feed tube (9) grows narrower towards the delivery end.

10. Device according to any one of Claims 1 to 9 with a bobbin arranged above each sewing needle (1), **characterized in that** the handling elements (4 to 8) are displaceable for the threading-in of the binding thread (1) so that the feed tubes (9) form an at least approximately straight transfer line (2) in the direction of threading.

11. Device according to any one of Claims 2 to 10, **characterized in that** the feed tubes (9) are arranged displaceably in position and/or orientation.

## Revendications

1. Dispositif pour introduire un fil (3) dans un tronçon de transfert (2) qui comporte des organes de maniement (4 à 8) et qui est traversé par le fil (3) entre une bobine de fil et une aiguille à coudre (1), lequel tronçon fait partie d'une unité de piquage d'une couseuse au fil textile destinée à relier, côté pli, des liasses composées de feuilles imprimées, **caractérisé en ce que** le tronçon de transfert est formé par un guide-fil d'une gaine d'avance (9) qui est associé à au moins un organe de maniement (4 à 8) guidant le fil (3), et qui peut être relié à une source d'air comprimé (14) pour introduire et/ou faire avancer le fil (3).

2. Dispositif selon la revendication 1, **caractérisé en ce qu'**au moins un tuyau d'air comprimé (13) raccordé à la source d'air comprimé (14) et formant, dans le sens d'avance (T), un angle aigu avec la gaine d'avance (9), débouche dans le guide-fil.

3. Dispositif selon la revendication 2, **caractérisé en ce que** le tuyau d'air comprimé (13) est décalé latéralement par rapport à la gaine d'avance (9), provoquant ainsi un flux d'air tourbillonnant débouchant dans le guide-fil.

4. Dispositif selon la revendication 2 ou 3, **caractérisé en ce que** le guide-fil présente une ouverture d'entrée (10) élargie.

5. Dispositif selon l'une des revendications 2 à 4, **caractérisé en ce que** le débit d'air comprimé peut être modifié par une vanne de réglage (17).

6. Dispositif selon l'une des revendications 1 à 5, qui présente une piqueuse formée par plusieurs aiguilles à coudre (1), **caractérisé en ce que** le débit d'air comprimé alimentant une gaine d'avance (9) des tronçons de transfert (2) associés aux aiguilles à coudre (1) peut être modifié par des vannes de réglage (16).

7. Dispositif selon l'une des revendications 1 à 6, **caractérisé en ce que** plusieurs tuyaux d'air comprimé (15) sont répartis le long d'une gaine d'avance (9).

8. Dispositif selon la revendication 7, **caractérisé en ce que** la section utile d'une gaine d'avance (9) s'élargit de plus en plus en direction de l'extrémité.

9. Dispositif selon l'une des revendications 2 à 7, **caractérisé en ce que** la section utile de la gaine d'avance (9) se rétrécit en direction de son extrémité.

10. Dispositif selon l'une des revendications 1 à 9, la bobine de fil étant chaque fois placée au-dessus d'une aiguille à coudre (1), **caractérisé en ce que** les organes de maniement (4 à 8) peuvent être déplacés lors de l'introduction du fil (3), de telle sorte que les gaines d'avance (9) forment un tronçon de transfert (2) au moins approximativement rectiligne dans la direction d'introduction.

11. Dispositif selon l'une des revendications 2 à 10, **caractérisé en ce que** les gaines d'avance (9) sont disposées de manière à pouvoir changer d'emplacement et/ou de position.
